# EUROPÄISCHE PATENTSCHRIFT

(11) **EP 0 895 735 B1**
(45) Veröffentlichungstag und Bekanntmachung des Hinweises auf die Patenterteilung: **13.11.2002**
(21) Anmeldenummer: 98202545.4
(22) Anmeldetag: 29.07.1998
(51) Int. Cl.: A47B 96/14

(54) **Längliche Montageschiene aus Stahl**
Elongated steel mounting rail
Rail de montage en acier

(30) Priorität: 05.08.1997 NL 1006724
(43) Veröffentlichungstag der Anmeldung: 10.02.1999
(73) Patentinhaber: J. van Walraven B.V., 3641 RK Mijdrecht (NL)
(72) Erfinder: van Walraven, Jan, 3641 GP Mijdrecht (NL)
(74) Vertreter: Brookhuis, Hendrik Jan Arnold

(56) Entgegenhaltungen:
- EP-A- 0 447 936
- EP-A- 0 568 887
- DE-A- 1 484 936
- GB-A- 849 920

## Beschreibung

Die vorliegende Erfinding bezieht sich auf eine längliche Montageschiene aus Stahl.

Eine derartige Montageschiene aus Stahl ist zum Beispiel aus der EP 0 568 887 bekannt und wird insbesondere zum Montieren von Rohrschellen für Leitungen und zum Montieren von Armaturen für Sanitär, Heizungen und Klimaanlagen angewendet.

Die Druckschrift EP-A-0 568 887 zeigt eine längliche Montageschiene aus Stahl mit einem im wesentlichen rechteckigen Durchschnitt, welche Montageschiene mit einem Lochmuster versehen ist,
wobei die Montageschiene eine Dicke hat, die zwischen 1,5 und 4 Millimetern liegt,
daß das Lochmuster einen sich in Längsrichtung der Montageschiene jeweils wiederholenden Satz von Löchern umfaßt, welcher Löchersatz besteht aus:
einem zweiten Loch mit einem wirksamen, zwischen 8 und 10 Millimetern liegenden Durchmesser,
einem dritten Loch mit einem wirksamen, zwischen 6 und 8 Millimetern liegenden Durchmesser,
wobei das zweite Loch und das dritte Loch nebeneinander liegen, und
wobei der wirksame Durchschnitt der Montageschiene überall zumindestens 25 Quadratmillimeter beträgt.

Die bekannte Montageschiene ist besonders geeignet zum Montieren von Sanitärarmaturen und hat dazu zwei Standardabstände zwischen den Löchern, und zwar 100 Millimeter und 153 Millimeter. Die bekannte Montageschiene wird von den Installateurs außer für diese spezifische Anwendung auch als Universalmontageschiene verwendet. Die bekannte Montageschiene ist dazu aber zu kostspielig und auch ist das Lochmuster der bekannten Montageschiene für die in der Praxis oft vorkommenden Montagesituationen nicht optimal geeignet.

Der vorliegenden Erfindung liegt die Aufgabe zugrunde, eine verbesserte Montageschiene zu schaffen, die kostengünstig hergestellt werden kann und ein Lochmuster aufweist, das optimal an die Montagesituationen, denen die Installateurs in der Praxis begegnen, angepaßt ist.

Die vorliegende Erfindung schafft eine Montageschiene, die eine Breite zwischen 25 und 40 Millimetern, und eine Dicke zwischen 1,5 und 4 Millimetern aufweist,
wobei das Lochmuster einen sich in Längsrichtung der Montageschiene jeweils wiederholenden Satz van Löchern umfaßt, welcher Löchersatz besteht aus:
- einem ersten Loch mit einem wirksamen, zwischen 10 und 14 Millimetern liegenden Durchmesser,
- einem zweiten Loch mit einem wirksamen, zwischen 8 und 10 Millimetern liegenden Durchmesser,
- einem dritten Loch mit einem wirksamen, zwischen 6 und 8 Millimetern liegenden Durchmesser,
wobei das zweite Loch und das dritte Loch nebeneinander liegen, und
wobei der wirksame Durchschnitt der Montageschiene überall zumindestens 25 Quadratmillimeter beträgt.

Die erfindungsgemäße Montageschiene ist stabil und dennoch leicht biegbar. Weiter bietet das Lochmuster gemäß Anspruch 1 die Möglichkeit, in der Praxis häufig vorkommende Rohrschellengrößen zu montieren, welche dann ihrerseits die Leitungen halten. Diese am häufigsten vorkommenden Rohrschellengrößen sind dazu ausgelegt, mit einem M6, M8, oder M10 Schraubenbolzen befestigt zu werden, der durch das jeweilige Loch in der Montageschiene gesteckt wird und in der Rohrschelle festgeschraubt wird.

Die vorliegende Erfindung wird nachstehend anhand der optimalen Ausführung der erfindungsgemäßen Montageschiene, die in der einzigen Figur der Zeichnung gezeigt worden ist, erläutert werden.

Die Montageschiene 1 aus Metall ist aus einem Stahlband mit einem rechteckigen Durchschnitt und einer Dicke von 3 Millimetern und einer Breite von 30 Millimetern hergestellt. Um Korrosion entgegenzutreten ist die Montageschiene 1 vorzugsweise verzinkt.

In der Montageschiene 1 ist ein Lochmuster angeordnet, das ausschließlich aus einem in Längsrichtung der Montageschiene 1 sich im festen Abstand wiederholenden Satz von drei Löchern besteht. Diese drei Löcher sind:
- ein erstes Loch 2 mit einem Durchmesser, der zwischen 10 und 14 Millimetern liegt, zum durch dieses Hindurchstecken eines Schraubenbolzens M10, eventuell einer Gummibuchse mit einem zentralen Loch für einen Schraubenbolzen M10,
- ein zweites Loch 3 mit einem wirksamen Durchmesser, der zwischen 8 und 10 Millimetern liegt, vorzugsweise etwa 8,5 Millimetern, zum Aufnehmen eines Schraubenbolzens M8,
- ein drittes Loch 4 mit einem wirksamen Durchmesser, der zwischen 6 und 8 Millimetern liegt, vorzugsweise etwa 6,5 Millimetern, zum Aufnehmen eines Schraubenbolzens M6.

Ersichtlich ist, daß jeweils ein einziges zweites Loch 3 und ein einziges drittes Loch 4, je in einem Abstand neben der Mittellinie 5 der Montageschiene 1, nebeneinander liegen, und daß die ersten Löcher 2 axial zu den nebeneinander liegenden zweiten und dritten Löchern 3, 4 verschoben liegen. Weiter liegen die ersten Löcher 2 zentriert auf der Mittellinie 5 der Montageschiene 1. Der Abstand zwischen zwei aufeinanderfolgenden ersten Löchern 2 beträgt hier 50 Millimeter und liegt vorzugsweise zwischen 45 und 80 Millimetern.

Das zweite Loch 3 und das dritte Loch 4 sind jeweils als Langloch ausgeführt, mit ihrer Längsabmessung parallel zu der Längsachse der Montageschiene 1. Die Längsabmessung des zweiten Lochs 3 liegt vorzugsweise zwischen 11 und 15 Millimetern und beträgt hier 12 Millimeter, während die Längsabmessung des dritten Lochs 4 vorzugsweise zwischen 20 und 30 Millimetern liegt und hier 25 Millimeter beträgt.

Ersichtlich ist, daß die zweiten und dritten Löcher 3, 4 abwechselnd versetzt zu der Mittellinie 5 angeordnet liegen. Diese Anordnung der zweiten und dritten Löcher 3, 4 hat den Vorteil, daß ein kleiner Mittenabstand zwischen zwei Leitungen, die jeweils über eine zugehörige Rohrschelle an der Montageschiene 1 befestigt werden, erreicht werden kann. Diese Rohrschellen können dann versetzt zu der Mittellinie 5 an der Montageschiene 1 angeordnet werden und dabei teilweise aneinander entlang liegen.

Um das Biegen der Montageschiene zu erleichtern, sind entlang den Längsrändern der Montageschiene 1 an gegenüberliegenden Stellen kleine Einkerbungen 6 angeordnet, vorzugsweise auf der gleichen Höhe eines jeden ersten Lochs 2.

In einer nicht gezeigten Abwandlung der Montageschiene kann die Breite zwischen 25 und 40 Millimetern und die Dicke zwischen 1,5 und 4 Millimetern liegen, wobei die Löcher in einem gleichen Muster, wie gezeigt in der Zeichnung, angeordnet sind, und zwar in solcher Weise, daß über die Länge der Montageschiene 1 gilt, daß der wirksame Durchschnitt der Montageschiene überall zumindestens 25 Quadratmillimeter beträgt. Eine derartige Montageschiene ist stabil und kann dennoch, um die Form der Montageschiene anzupassen, leicht gebogen werden.

In einer anderen, nicht gezeigten Abwandlung ist die Montageschiene relativ dünn, zum Beispiel mit einer Dicke von 1,5 - 2 Millimetern, und ist im Durchschnitt gesehen eine aus der Fläche der Montageschiene hochragende, über die Länge der Montageschiene, vorzugsweise entlang einem oder beiden Längsrändern der Montageschiene, angeordnete Rippe. Die Längsrippe führt zu einer Verstärkung der Montageschiene und kann zum Beispiel durch das Umkanten des Längsrandes der Montageschiene, oder das an dieser Stelle Einrollen oder Einpressen einer Rippe, erhalten werden.

Die Montageschiene kann als gerader Streifen hergestellt und dem Installateur angeliefert werden, zum Beispiel met einer Länge von 2 Metern, oder kann zusammengerollt werden und kann an der Rolle angeliefert werden.

## Patentansprüche

1. Längliche Montageschiene aus Stahl mit einem im wesentlichen rechteckigen Durchschnitt, welche Montageschiene mit einem Lochmuster versehen ist, wobei die Montageschiene (1) eine Breite hat, die zwischen 25 und 40 Millimetern, und Dicke hat, die zwischen 1,5 und 4 Millimetern liegt,
wobei das Lochmuster einen sich in Längsrichtung der Montageschiene (1) jeweils wiederholenden Satz von Löchern umfaßt, welcher Löchersatz besteht aus:
- einem ersten Loch (2) mit einem wirksamen, zwischen 10 und 14 Millimetern liegenden Durchmesser,
- einem zweiten Loch (3) mit einem wirksamen, zwischen 8 und 10 Millimetern liegenden Durchmesser,
- einem dritten Loch (4) mit einem wirksamen, zwischen 6 und 8 Millimetern liegenden Durchmesser,
wobei das zweite Loch (3) und das dritte Loch (4) nebeneinander liegen, und
wobei der wirksame Durchschnitt der Montageschiene (1) überall zumindestens 25 Quadratmillimeter beträgt.

2. Montageschiene nach Anspruch 1, bei der das zweite Loch (3) und das dritte Loch (4) Langlöcher sind, mit ihrer Längsabmessung in Längsrichtung der Montageschiene (1).

3. Montageschiene nach einem oder mehreren der vorhergehenden Ansprüche, bei der der Längsabstand zwischen zwei aufeinanderfolgenden ersten Löchern (2) zwischen 45 und 80 Millimetern beträgt.

4. Montageschiene nach einem oder mehreren der vorhergehenden Ansprüche, bei der die Längsabmessung des zweiten Lochs (3) kleiner ist als die des dritten Lochs (4).

5. Montageschiene nach einem oder mehreren der vorhergehenden Ansprüche, bei der das zweite Loch (3) und das dritte Loch (4) abwechselnd an verschiedenen Seiten der Schiene (1) liegen.

6. Montageschiene nach einem oder mehreren der vorhergehenden Ansprüche, bei der die ersten Löcher (2) auf der Mittellinie (5) der Montageschiene (1) liegen und das zweite Loch (3) und das dritte Loch (4) an beiden Seiten in einem Abstand der Mitellinie (5) liegen.

## Claims

1. An elongate steel mounting rail having a substantially rectangular cross-section, which mounting rail is provided with a pattern of holes, the mounting rail (1) having a width of between 25 and 40 millimetres and a thickness of between 1.5 and 4 millimetres,
wherein the pattern of holes comprises a set of holes which repeats each time in the longitudinal direction of the mounting rail (1), which set of holes consists of:
- a first hole (2) with an effective diameter of between 10 and 14 millimetres,
- a second hole (3) with an effective diameter of between 8 and 10 millimetres,
- a third hole (4) with an effective diameter of between 6 and 8 millimetres,
wherein the second hole (3) and the third hole (4) are adjacent to each other, and
wherein the effective cross-section of the mounting rail (1) is everywhere at least 25 square millimetres.

2. A mounting rail according to Claim 1, in which the second hole (3) and the third hole (4) are elongate holes, with their longitudinal dimension in the Iongitudinal direction of the mounting rail (1).

3. A mounting rail according to one or more of the preceding claims, in which the longitudinal distance between two successive first holes (2) is between 45 and 80 millimetres.

4. A mounting rail according to one or more of the preceding claims, in which the longitudinal dimension of the second hole (3) is smaller than that of the third hole (4).

5. A mounting rail according to one or more of the preceding claims, in which the second hole (3) and the third hole (4) are located alternately on different sides of the rail (1).

6. A mounting rail according to one or more of the preceding claims, in which the first holes (2) are located on the centre line (5) of the mounting rail (1) and the second hole (3) and the third hole (4) are located on both sides at a distance from the centre line (5).

## Revendications

1. Rail de montage allongé en acier avec une section sensiblement rectangulaire, lequel rail de montage comporte un modèle de perforation, dans lequel le rail de montage (1) a une largeur comprise entre 25 et 40 millimètres et une épaisseur comprise entre 1,5 et 4 millimètres, dans lequel le modèle de perforation comporte un ensemble de trous répétitif dans le sens longitudinal du rail de montage (1), lequel ensemble de trous est formé par :
- un premier trou (2) avec un diamètre primitif compris entre 10 et 14 millimètres,
- un deuxième trou (3) avec un diamètre primitif compris entre 8 et 10 millimètres,
- un troisième trou (4) avec un diamètre primitif compris entre 6 et 8 millimètres,
dans lequel le deuxième trou (3) et le troisième trou (4) sont juxtaposés et dans lequel la section effective du rail de montage (1) est partout égale à au moins 25 millimètres carrés.

2. Rail de montage selon la revendication 1, **caractérisé en ce que** le deuxième trou (3) et le troisième trou (4) sont des trous oblongs, dont la dimension longitudinale est orientée dans le sens longitudinal du rail de montage (1).

3. Rail de montage selon une ou plusieurs des revendications précédentes, **caractérisé en ce que** la distance longitudinale entre deux premiers trous (2) successifs est comprise entre 45 et 80 millimètres.

4. Rail de montage selon une ou plusieurs des revendications précédentes, **caractérisé en ce que** la dimension longitudinale du deuxième trou (3) est inférieure à celle du troisième trou (4).

5. Rail de montage selon une ou plusieurs des revendications précédentes, **caractérisé en ce que** le deuxième trou (3) et le troisième trou (4) sont disposés en alternance sur des cotés différents du rail (1).

6. Rail de montage selon une ou plusieurs des revendications précédentes, **caractérisé en ce que** les premiers trous (2) sont situés sur la ligne médiane (5) du rail de montage (1) et le deuxième trou (3) et le troisième trou (4) sont disposés de part et d'autre de la ligne médiane (5) à une distance donnée de celle-ci.
